# EUROPÄISCHE PATENTSCHRIFT

(11) **EP 1 760 837 B1**
(45) Veröffentlichungstag und Bekanntmachung des Hinweises auf die Patenterteilung: **06.02.2008**
(21) Anmeldenummer: 06017935.5
(22) Anmeldetag: 29.08.2006
(51) Int. Cl.: H01R 13/193, H01R 13/18

(54) **Elektrischer Nullkraftsteckverbinder**
Electrical zero insertion force connector
Connecteur électrique à force d' insertion nulle

(30) Priorität: 30.08.2005 DE 102005040952
(43) Veröffentlichungstag der Anmeldung: 07.03.2007
(73) Patentinhaber: Kostal Kontakt Systeme GmbH, 58507 Lüdenscheid (DE)
(72) Erfinder: Mohs, Wolfgang, 58640 Iserlohn (DE); Heringhaus, Winfried, 44628 Herne (DE)
(74) Vertreter: Kerkmann, Detlef

(56) Entgegenhaltungen:
- EP-A- 0 014 511
- US-A- 4 008 939
- US-A- 4 023 881

## Beschreibung

Die Erfindung betrifft einen elektrischen Nullkraftsteckverbinder mit einem Umgehäuse, welches Aufnahmen für mehrere Hülsenkontakte aufweist, wobei die Hülsenkontakte jeweils einen Kontaktlamellen ausbildenden Grundkörper und eine gegenüber dem Grundkörper verschiebliche Spannhülse aufweisen, und mit einem Aggregateanschluß, der die Hülsenkontakte kontaktierende Steckerstifte aufweist.

Nullkraftsteckverbinder werden bei Elektronikgeräten zur Kontaktierung von einzelnen Baugruppen, Flexfolien und Leiterplatten eingesetzt. Die Bezeichnung "Nullkraftstecker" oder "Nullkraftsteckverbinder" wird verwendet, da diese Steckverbinderteile ohne Kraftaufwand kontaktiert werden können.

Ein solcher Steckverbinder ist in dem Dokument US-A-4 023 881 offenbart.

Steckverbinder werden beispielsweise im Automotivbereich eingesetzt, etwa zur Kontaktierung von Steuergeräten oder zum Anschließen der im Armaturenbrett integrierten elektrischen/elektronischen Baugruppen an das Bordnetz. Die zum Zusammenführen von vielpoligen komplementären Steckverbinderteilen benötigte Kraft ist nicht unerheblich. Dieses liegt darin begründet, daß zum bestimmungsgemäßen Kontaktieren eine relativ hohe Kontaktkraft von dem Hülsenkontakt auf den darin eingesetzten Steckerkontakt ausgeübt werden muß, damit eine sichere Kontaktierung auch bei unterschiedlichsten Umgebungsbedingungen gewährleistet bleibt.

Um das Zusammenstecken bzw. -fügen derartiger Steckverbinderteile zu erleichtern, sind Fügehilfen, beispielsweise Hebel entwickelt worden, mit denen zwei Steckverbinderteile mit einem vertretbaren Kraftaufwand miteinander in elektrische Verbindung gebracht werden können. An zahlreichen Stellen innerhalb eines Kraftfahrzeuges, in denen vielpolige Steckverbinderteile miteinander verbunden werden müssen, ist jedoch nicht ausreichend Einbauraum vorhanden, um ein Steckverbinderteil mit einer solchen Montagehilfe unterzubringen bzw. um ausreichend Platz zu belassen, eine solche Montagehilfe bedienen zu können.

In der nicht vorveröffentlichten DE 10 2004 015 344 ist ein gattungsgemäßer Nullkraftsteckverbinder beschrieben, bei dem Hülsenkontakte kräftefrei mit stiftförmigen Gegenkontakten eines zweiten Steckverbinderteils zusammengefügt werden. Erst während der Endphase des Zusammenfügens der beiden Steckverbinderteile bringt ein Aktivierungselement durch Verschieben einer Stelllasche die Kontaktkraft auf die Kontaktbereiche des Hülsenkontaktes auf.

Nachteilig hierbei ist, daß eine Verschiebung des Aktivierungselements auch schon vor dem Zusammenfügen der beiden Steckverbinderteile erfolgen kann, da die Aktivierung durch Verschieben von Elementen des ersten Steckverbinderteils gegeneinander erfolgt. Da die Steckverbinderteile vor der Montage mitunter rauhen mechanischen Einflüssen ausgesetzt sind, kann es immer wieder vorkommen, daß sich bei einzelnen Steckverbindern das Aktivierungselement schon vor der Montage in der aktivierten Position befindet. Dies bedeutet eine aufwendigere Montage, da die entsprechenden Steckverbinder wieder in die Ausgangsposition überführt werden müssen. Es stellte sich daher die Aufgabe, einen elektrischen Nullkraftsteckverbinder zu schaffen, bei dem dieses Problem nicht auftritt.

Diese Aufgabe wird erfindungsgemäß dadurch gelöst, daß ein Fixiergehäuse mit dem Umgehäuse in einer Vorraststellung und in einer Endraststellung verrastbar ist, daß der Aggregateanschluß beim Anfügen an das Umgehäuse eine Rastvorrichtung des Fixiergehäuses am Umgehäuse löst und das Fixiergehäuse von der Vorraststellung in die Endraststellung überführt, wobei gleichzeitig die Spannhülsen entlang dem Grundkörper der Hülsenkontakte verschoben werden und die Spannhülsen die Kontaktlamellen an die Steckerstifte des Aggregateanschlusses anpressen.

Die Idee der Erfindung besteht darin, den Grundkörper und die Spannhülse des Hülsenkontakts zunächst mit zwei gegeneinander unverschieblich angeordneten Gehäuseteilen zu verbinden, so daß die Lage der Spannhülse relativ zum Grundkörper durch die beide Gehäuseteile eindeutig festgelegt ist.

Beim Zusammenfügen der Gehäuseteile mit dem Aggregateanschluß, werden zunächst die Steckerstifte kraftfrei in die Kontaktlamellen eingeschoben. Durch die weitere Steckbewegung wird die Fixierung zwischen den beiden Gehäuseteilen gelöst und die beiden Gehäuseteile relativ zueinander verschoben, wobei gleichzeitig die Spannhülse gegen den Grundkörper in die Aktivierungsstellung überführt wird.

Vorteilhaft hierbei ist, daß die Aktivierung der Hülsenkontakte ausschließlich beim Zusammenfügen mit dem Gegenkontakt erfolgen kann.

Weitere vorteilhafte Ausgestaltungen und Weiterbildungen der Erfindung ergeben sich aus den abhängigen Ansprüche und der nachfolgenden Zeichnungsbeschreibung.

Nachfolgend ist die Erfindung anhand eines Ausführungsbeispiels unter Bezugnahme auf die beigefügten Figuren beschrieben. Es zeigen:
- Figuren 1 bis 4: Schnittdarstellungen eines Steckverbinderteils in verschiedenen Fügestadien,
- Figur 5a und 5b: jeweils einen Hülsenkontakt,
- Figur 6a und 6b: je eine Schnittzeichnung durch ein Steckverbinderteil mit einem angefügtem Aggregateanschluß.

Die Figuren 1 bis 4 stellen verschiedene Fügephasen eines Steckverbinderteils dar. Figur 1 zeigt einen Schnitt durch ein Umgehäuse (1), welches eine umlaufende Außenwand (10) und im Gehäuseinneren einen Aufnahmebereich (11) für mehrere Hülsenkontakte (2) aufweist. Der Aufnahmebereich (11) ist mit einem Dichtelement (12) umgegeben, welches das Innere des Steckverbinderteils insbesondere gegen einen anzufügenden Gegensteckverbinder, im folgenden auch als Aggregateanschluß bezeichnet, abdichtet.

An der Außenwand (10) ist ein einstückig angeformter Rasthaken (13) zur Herstellung einer Sekundärverriegelung mit dem in der Figur nicht dargestellten Aggregateanschluß erkennbar.

An die Unterseite des Umgehäuses (1) ist ein Fixiergehäuse (8) als eigenständiges Gehäuseteil über Rastelemente (14) angefügt. Wie die Hervorhebung durch einen eingezeichneten Kreisring zeigt, sind die Rastelemente (14) des Fixiergehäuses (8) in jeweils zwei Rastausnehmungen (15) des Umgehäuses (1) einfügbar, wodurch das Fixiergehäuse (8) gegenüber dem Umgehäuse (1) eine Vorrast- und eine Endraststellung einnehmen kann. Die Figuren 1 bis 3 zeigen das Fixiergehäuse (8) jeweils in der Vorraststellung.

In das Umgehäuse (1) sind von der Oberseite her zwei Hülsenkontakte (2) in den Aufnahmebereich (11) eingesetzt. In anderen Ebenen als der dargestellten Schnittebene kann das Umgehäuse (1) eventuell weitere Hülsenkontaktpaare aufweisen.

Einen Hülsenkontakt (2) als Einzelteil zeigt in zwei Darstellungen die Figur 5. Der Hülsenkontakt (2) besteht aus einem aus Metall geformten Grundkörper (4), der mit einer elektrischen Leitung (16) verbunden ist. Die elektrische Leitung (16) weist einen metallischen Leiter (17) auf, der mittels einer Crimpverbindung (20) elektrisch und mechanisch mit dem Grundkörper (4) verbunden ist. Ein die elektrische Leitung (16) umgebendes Dichtgummi (18) ist im Übergangsbereich von der Leitung (16) zum Grundkörper (4) über zwei Biegelaschen (19) am Grundkörper (4) befestigt.

Den freien Endabschnitt des Grundkörpers (4) bilden zwei einstückig an den Grundkörper (4) angeformte, nebeneinanderliegende Kontaktlamellen (3), in deren Zwischenraum (21) ein nicht dargestellter flacher Steckerstift einfügbar ist. Die Enden der Kontaktlamellen (3) sind jeweils nach außen umgebogen. Dies ist in dreifacher Hinsicht vorteilhaft, da hierdurch erstens im Bereich des Zwischenraums (21) Kanten vermieden werden, die das Einfügen eines Steckerstifts behindern könnten. Aus dem gleichen Grund erleichtern die abgerundeten Enden zweitens das Einfügen des Hülsenkontakt in die Öffnungen des Aufnahmebereichs des Umgehäuses und drittens bilden die umgebogenen Endabschnitte der Kontaktlamellen (3) Rasthaken aus, die zur Befestigung des Hülsenkontakts (2) im Fixiergehäuse geeignet sind.

Am Grundkörper (4) federnd befestigt ist eine den Grundkörperquerschnitt teilweise umgreifende Spannhülse (5). Die Spannhülse (5) besitzt in Querrichtung mehrere schlitzförmige Durchbrüche (9), welche eine flache Federkennlinie bewirken. Weiterhin ist die Spannhülse (5) entlang des Grundkörpers (4) verschieblich angeordnet. Befindet sich die Spannhülse (5) im Bereich der Kontaktlamellen (3), wie in der Teilfigur 5b dargestellt, so drückt die Spannhülse (5) die Kontaktlamellen (3) aufeinander zu. Ist die Spannhülse (5) dagegen, entsprechend der Ansicht in der Teilfigur 5a,entfernt von den Kontaktlamellen (3) angeordnet, so wirken von der Spannhülse (5) keine Druckkräfte auf die Kontaktlamellen (3). Die letztgenannte Anordnung der Spannhülse (5) auf dem Grundkörper (4) ermöglicht daher, einen Steckerstift kräftefrei in den Zwischenraum (21) zwischen den Kontaktlamellen (3) einzufügen.

Die Figur 1 zeigt den Beginn des Einfügens von zwei Hülsenkontakten (2) in das Umgehäuse (1). Beim Einsetzen der Hülsenkontakte (2) in zylinderförmige Öffnungen des Aufnahmenbereichs (11), schließen die an den Hülsenkontakten (2) sitzenden Dichtgummis (18) die Öffnungen gegen Außeneinflüsse ab. Während des Einfügens verrasten die Spannhülsen (5) der Hülsenkontakte (2) mit an inneren Wänden des Aufnahmebereichs (11) angeformten Rastnasen (22), erkennbar in der Figur 3, und werden so am Umgehäuse (1) fixiert.

Befindet sich während dieser Montagephase eine der Spannhülsen (5) in der unteren, die Kontaktlamellen (3) schließenden Position entsprechend der Figur 5b, so verschiebt sich beim weiteren Einschieben des Hülsenkontaktes (2) der Grundkörper (4), wie in der Figur 2 angedeutet, relativ zur Spannhülse (5), bis schließlich die Spannhülse (5) die Kontaktlamellen (3) vollständig freigibt.

Ist die in der Figur 3 dargestellte Endposition erreicht, so verrastet jeweils einer der umgebogenen Endabschnitte der Kontaktlamellen (3) an einem Vorsprung (23) des Fixiergehäuses (8). Hierdurch sind die Hülsenkontakte (2) sowohl mit dem Umgehäuse (1) als auch mit dem Fixiergehäuse (8) verbunden und gegen ein Herausziehen gesichert. Außerdem ist durch die Rastverbindungen zwischen der Spannhülse (5) und dem Umgehäuse (1) einerseits und dem Endabschnitten der Kontaktlamellen (3) und dem Fixiergehäuse (8) andererseits sichergestellt, daß durch die in dieser Fügephase noch gegeneinander unverschiebbar miteinander verbundenen Gehäuseteile (1, 8) die Kontaktlamellen (3) in der geöffneten Stellung, entsprechend der Figur 5a, gehalten werden, die ein kräftefreies Einsetzen von Steckerstiften (7) erlaubt.

Die in den Figuren 1 bis 3 erkennbaren Steckerstifte (7) gehören zu einem in diesen Figuren nicht dargestellten Aggregateanschluß. Der Aggregateanschluß wird im allgemeinen erst nach dem Anfügen der Hülsenkontakte an das Umgehäuse und das Fixiergehäuse mit dem so gebildeten Steckverbinder verbunden.

Wie die Figur 6 zeigt, öffnet beim Verbinden der Steckverbinderteile der Aggregateanschluß (6) eine Arretierung (24), die die Position des Fixiergehäuses (8) relativ zum Umgehäuse (1) festlegt, so daß beim Verschieben des Aggregateanschlusses (6) in Richtung auf das Umgehäuse (1) der Aggregateanschluß (6) das nun frei beweglich gewordene Fixiergehäuse (8) mit sich führt.

Mit der Bewegung des Fixiergehäuses (8) werden wiederum die damit verrasteten Grundkörper (4) aller Hülsenkontakte (2) in Richtung auf die mit dem Umgehäuse (1) verbundenen Spannhülsen (5) verschoben, wodurch die Spannhülsen (5) die Kontaktlamellen (3) aller Hülsenkontakte (2) auf die eingefügten Steckerstifte (7) preßt.

Die zur sicheren Kontaktierung der Hülsenkontakte (2) erforderliche Kontaktkraft entsteht somit durch die Anfügekraft des Aggregateanschlusses (6) an das Steckverbinderteil, und zwar erst nachdem die Steckerstifte (7) in die Hülsenkontakte (2) eingesetzt sind. Dabei sichert die nur durch das Einschieben des Aggregateanschlusses (6) aufhebbare Arretierung (24), daß die Hülsenkontakte (2) bis zum Anfügen des Aggregateanschlusses (6) offen gehalten werden.

Die vollständig zusammengefügten Steckverbinderteile sind in der Figur 4 dargestellt. Hierbei sind die Wände des Aggregateanschlusses (6) weit in das Umgehäuse (1) einschoben, so daß sie am Dichtelement (12) anliegen, wodurch das Innere des Steckverbinders gut vor schädlichen Umwelteinflüssen, insbesondere vor Feuchtigkeit, geschützt ist. Der Rasthaken (13) verriegelt mit einer Kante (25) an der Außenwand des Aggregateanschlusses (6), wodurch die Steckverbinderteile (1, 6) auch formschlüssig miteinander verbunden sind. Das Rastelement (14) des Fixiergehäuses greift nun in die obere Rastausnehmung (15) des Umgehäuses (1) ein, so daß das Fixiergehäuse (8) gegenüber dem Umgehäuse (1) seine Endraststellung erreicht hat.

Außerdem umschließen nun die Spannhülsen (5) aller Hülsenkontakte (2) die jeweiligen Kontaktlamellen (3) und bringen so die zur sicheren Kontaktierung der Steckerstifte (7) erforderliche Kontaktkraft auf.

### Bezugszeichenliste

- 1: Umgehäuse
- 2: Hülsenkontakte
- 3: Kontaktlamellen
- 4: Grundkörper
- 5: Spannhülse
- 6: Aggregateanschluß
- 7: Steckerstifte
- 8: Fixiergehäuse
- 9: schlitzförmige Durchbrüche
- 10: Außenwand
- 11: Aufnahmebereich
- 12: Dichtelement
- 13: Rasthaken
- 14: Rastelemente
- 15: Rastausnehmungen
- 16: elektrische Leitung
- 17: Leiter
- 18: Dichtgummi
- 19: Biegelaschen
- 20: Crimpverbindung
- 21: Zwischenraum
- 22: Rastnase
- 23: Vorsprung
- 24: Arretierung
- 25: Kante

## Patentansprüche

1. Elektrischer Nullkraftsteckverbinder
mit einem Umgehäuse (1), welches Aufnahmen für mehrere Hülsenkontakte (2) aufweist,
wobei die Hülsenkontakte (2) jeweils einen Kontaktlamellen (3) ausbildenden Grundkörper (4) und eine gegenüber dem Grundkörper (4) verschiebliche Spannhülse (5) aufweisen,
und mit einem Aggregateanschluß (6), der die Hülsenkontakte (2) kontaktierende Steckerstifte (7) aufweist,
**dadurch gekennzeichnet,**
**daß** ein Fixiergehäuse (8) mit dem Umgehäuse (1) in einer Vorraststellung und in einer Endraststellung verrastbar ist,
**daß** der Aggregateanschluß (6) beim Anfügen an das Umgehäuse (1) eine arretierte Rastverbindung des Fixiergehäuses (8) am Umgehäuse (1) löst und das Fixiergehäuse (8) von der Vorraststellung in die Endraststellung überführt,
wobei gleichzeitig die Spannhülsen (5) entlang dem Grundkörper (4) der Hülsenkontakte (2) verschoben werden und die Spannhülsen (5) die Kontaktlamellen (3) an die Steckerstifte (7) des Aggregateanschlusses (6) anpressen.

2. Elektrischer Nullkraftsteckverbinder nach Anspruch 1, **dadurch gekennzeichnet, daß** die Spannhülsen (5) mit dem Umgehäuse (1) und die Kontaktlamellen (3) mit dem Fixiergehäuse (8) verrastet sind.

3. Elektrischer Nullkraftsteckverbinder nach Anspruch 1, **dadurch gekennzeichnet, daß** die Kontaktlamellen (3) an ihren Endabschnitten abgerundet sind.

4. Elektrischer Nullkraftsteckverbinder nach Anspruch 1 oder 3, **dadurch gekennzeichnet, daß** die Endabschnitte die Kontaktlamellen (3) umgebogen sind.

5. Elektrischer Nullkraftsteckverbinder nach Anspruch 3 oder 4, **dadurch gekennzeichnet, daß** die abgerundeten Endabschnitte der Kontaktlamellen (3) Rastelelemente ausbilden, die mit dem Fixiergehäuse (8) verrastbar sind.

6. Elektrischer Nullkraftsteckverbinder nach Anspruch 1, **dadurch gekennzeichnet, daß** die Spannhülse (5) federnd ausgebildet ist.

7. Elektrischer Nullkraftsteckverbinder nach Anspruch 1 oder 6, **dadurch gekennzeichnet, daß** die Spannhülse (5) schlitzförmige Durchbrüche (9) aufweist.

## Claims

1. Electrical zero-force pin-and-socket connector
with an outer enclosure (1) featuring recesses for several female contacts (2), with each of the female contacts (2) featuring a basic element (4) forming a contact bar (3) and a clamping sleeve (5) which is displaceable in respect of the basic element (4),
and with an equipment interface (6) featuring the plug pins (7) contacting the female contacts (2),
**characterised by** the fact,
that a retainer housing (8) can be latched to the outer enclosure (1) in a preliminary latching position and in a final latching position,
that, upon being appended to the outer enclosure (1), the equipment interface (6) releases an arrested latching connection of the retainer housing (8) on the outer enclosure (1) and transfers the retainer housing (8) from its preliminary latching position to its final latching position,
wherein, at the same time, the clamping sleeves (5) are displaced along the basic element (4) of the female contacts (2) and the clamping sleeves (5) press the contact bars (3) against the plug pins (7) of the equipment interface (6).

2. Electrical zero-force pin-and-socket connector in accordance with Claim 1, **characterised by** the fact that the clamping sleeves (5) are latched to the outer enclosure (1) and the contact bars (3) to the retainer housing (8).

3. Electrical zero-force pin-and-socket connector in accordance with Claim 1, **characterised by** the fact that the contact bars (3) are rounded off at their end sections.

4. Electrical zero-force pin-and-socket connector in accordance with Claim 1 or Claim 3, **characterised by** the fact that the end sections of the contact bars (3) are bent.

5. Electrical zero-force pin-and-socket connector in accordance with Claim 3 or Claim 4, **characterised by** the fact that the rounded-off end sections of the contact bars (3) form snap-in elements that can be latched to the retainer housing (8).

6. Electrical zero-force pin-and-socket connector in accordance with Claim 1, **characterised by** the fact that the clamping sleeve (5) is of an elastic design.

7. Electrical zero-force pin-and-socket connector in accordance with Claim 1 or Claim 6, **characterised by** the fact that the clamping sleeve (5) features slot-shaped apertures (9).

## Revendications

1. Connecteur électrique à fiches à force d'insertion nulle avec un boîtier périphérique (1) qui présente des réceptacles pour plusieurs contacts femelles (2),
lesdits contacts femelles (2) présentant chacun un corps de base (4), qui forme des lamelles de contact (3), et une douille de serrage (5), qui peut être déplacée par rapport audit corps de base (4),
et avec un organe de connexion de l'unité (6) qui présente des fiches males (7) qui entrent en contact avec les contacts femelles (2),
**caractérisé en ce que**
un boitier de fixation (8) peut être encliqueté avec le boîtier périphérique (1) dans une position d'encliquetage préliminaire et dans une position d'encliquetage finale,
l'organe de connexion de l'unité (6), lorsqu'il est assemblé au boîtier périphérique (1), libère un encliquetage entre le dispositif de fixation (8) et le boîtier périphérique (1) et fait passer le dispositif de fixation (8) de la position d'encliquetage préliminaire à la position d'encliquetage finale,
les douilles de serrage (5) étant simultanément poussées le long du corps de base (4) des contacts femelles (2), et les douilles de serrage (5) pressant les lamelles de contact (3) contre les fiches males (7) de l'organe de connexion de l'unité (6).

2. Connecteur électrique à fiches à force d'insertion nulle selon la revendication 1, **caractérisé en ce que** les douilles de serrage (5) sont encliquetées avec le boîtier périphérique (1) et que les lamelles de contact (3) sont encliquetées avec le boitier de fixation (8).

3. Connecteur électrique à fiches à force d'insertion nulle selon la revendication 1, **caractérisé en ce que** les lamelles de contact (3) sont arrondies à leurs extrémités.

4. Connecteur électrique à fiches à force d'insertion nulle selon revendication 1 ou 3, **caractérisé en ce que** les extrémités des lamelles de contact (3) sont recourbées.

5. Connecteur électrique à fiches à force d'insertion nulle selon revendication 3 ou 4, **caractérisé en ce que** les extrémités arrondies des lamelles de contact (3) forment des éléments d'encliquetage qui peuvent être enclenchés dans le boitier de fixation (8).

6. Connecteur électrique à fiches à force d'insertion nulle selon la revendication 1, **caractérisé en ce que** la douille de serrage (5) est réalisée sous la forme d'une pièce faisant ressort.

7. Connecteur électrique à fiches à force d'insertion nulle selon revendication 1 ou 6, **caractérisé en ce que** la douille de serrage (5) présente des ouvertures en forme de fentes (9).
